# FASCICULE DE BREVET EUROPEEN

(11) **EP 0 118 646 B1**
(45) Date de publication et mention de la délivrance du brevet: **17.11.1988**
(21) Numéro de dépôt: 83402222.0
(22) Date de dépôt: 18.11.1983
(51) Int. Cl.: F02P 15/00

(54) **Dispositif d'allumage de secours pour moteurs thermiques à allumage commandé**
Hilfszündanlage für Brennkraftmaschinen
Back-up ignition system for an internal-combustion engine

(30) Priorité: 19.11.1982 FR 8219378
(43) Date de publication de la demande: 19.09.1984
(73) Titulaire: de Beaumont, Patrick, F-75006 Paris (FR); Violante, Pierre, F-92230 Gennevilliers (FR)
(72) Inventeur: de Beaumont, Patrick, F-75006 Paris (FR); Violante, Pierre, F-92230 Gennevilliers (FR)
(74) Mandataire: Bruder, Michel

(56) Documents cités:
- FR-A- 2 081 233
- US-A- 4 000 729
- US-A- 4 207 851
- US-A- 4 245 315
- US-A- 4 255 789

## Description

La présente invention concerne un dispositif d'allumage de secours pour moteurs thermiques à allumage commandé.

Les moteurs des véhicules automobiles sont généralement du type à allumage commandé et ils comportent à cet effet, à l'exception des moteurs diesel, une bougie d'allumage par cylindre, ces bougies étant alimentées à haute tension à partir de l'enroulement secondaire d'une bobine d'allumage, par l'intermédiaire du rotor d'un distributeur.

On connaît déjà, ainsi qu'il est décrit dans le brevet US-A-4 207 851, un dispositif d'allumage de secours pour moteurs à combustion interne dans lequel on produit initialement une tension très élevée, de l'ordre 60 000 volts, pour faire démarrer le moteur, puis une tension plus faible, de l'ordre de 30 000 volts pendant la marche normale du moteur.

On sait que les dispositifs d'allumage connus donnent lieu, à la longue, à un certain nombre de pannes qui peuvent être dues au rupteur, au condensateur, à la bobine ou, s'il en existe, aux modules électroniques du véhicule en panne. Le dépannage de ces moteurs est traditionnellement effectué par les professionnels mais dans la plupart des cas il n'y a pas d'autre solution que de tracter le véhicule vers un atelier de réparation.

La présente invention vise à remédier à ces inconvénients en procurant un dispositif d'allumage de secours d'un faible prix de revient et permettant de dépanner un véhicule automobile très aisément.

A cet effet ce dispositif d'allumage de secours pour moteurs thermiques à allumage commandé, le circuit d'allumage dudit moteur comportant une bobine d'allumage à l'enroulement secondaire de laquelle sont connectées les bougies des divers cylindres du moteur, le dispositif comportant une alimentation électrique stabilisée, un transistor de puissance et un oscillateur relié à ladite alimentation, la sortie de l'alimentation étant connectée au transistor de puissance qui peut être branché en série avec l'enroulement primaire de la bobine d'allumage, et un interrupteur de commande normalement ouvert et que l'on ferme en même temps que l'on actionne le démarreur, caractérisé en ce qu'il comprend des moyens pour modifier la fréquence de fonctionnement de l'oscillateur suivant que l'interrupteur de commande est ouvert ou fermé, de manière que l'oscillateur fonctionne à une première fréquence relativement basse tant que l'interrupteur de commande est fermé et à une seconde fréquence plus élevée que la précédente lorsque l'interrupteur est ouvert, et un circuit de temporisation connecté à l'oscillateur et à l'interrupteur de commande de manière à inhiber le fonctionnement de l'oscillateur pendant une période de temps prédéterminée après l'instant de la fermeture de l'interrupteur de commande et pour laisser ensuite l'oscillateur fonctionner à la première fréquence relativement basse tant que l'interrupteur de commande est maintenu fermé, c'est-à-dire tant que l'on actionne le démarreur pour faire tourner le moteur.

Le dispositif d'allumage de secours suivant l'invention offre l'avantage qu'il permet de faire repartir un moteur quels que soient les défauts qui sont apparus dans le circuit d'allumage normal.

On décrira ci-après, à titre d'exemple non limitatif, une forme d'exécution de la présente invention, en référence au dessin annexé sur lequel:
La figure 1 est un schéma synoptique d'un dispositif d'allumage de secours suivant l'invention.
La figure 2 est un schéma électrique d'une forme d'exécution particulière du dispositif d'allumage de secours.

Le dispositif d'allumage de secours suivant l'invention comporte un interrupteur de commande 1 qui est connecté en parallèle à un circuit commutateur et oscillateur 2 et à un circuit temporisateur 3 agissant sur le précédent. La sortie du circuit commutateur-oscillateur 2 est reliée à la base d'un transistor de puissance 4 dont le circuit émetteur-collecteur est branché en série avec une bobine d'allumage 5 alimentant, par l'intermédiaire d'un distributeur, les bougies d'allumage 6 placées dans les divers cylindres du moteur.

Sur la figure 2 qui représente d'une manière détaillée le schéma d'une forme d'exécution du dispositif indiqué schématiquement sur la figure 1, l'interrupteur de commande 1 qui est normalement ouvert, est branché entre le pôle positif d'un circuit d'alimentation stabilisée 7, et la masse, d'une part par une résistance 8 et d'autre part par un condensateur 9 et deux résistances 11, 12 en série. Le point de jonction entre les résistances 11, 12 est connecté à la base d'un transistor 13 dont l'émetteur est relié à la masse et le collecteur est connecté d'une part au pôle positif de l'alimentation, par une résistance 14, et d'autre part à une borne «6» d'un circuit intégré 15 du type LM 556 fabriqué par National Semiconductors. Le circuit intégré 15 assume les fonctions de temporisation, de commutation et d'oscillation. Le collecteur du transistor 13 est également relié à la masse par un condensateur 16.

La borne «5» du circuit intégré 15 est reliée, par une résistance 17, à la base d'un transistor 18 dont l'émetteur est relié à la masse et dont le collecteur est connecté d'une part au pôle positif de l'alimentation, par une résistance 19, et d'autre part à la borne «1₀» du circuit intégré 15.

Par ailleurs l'interrupteur de commande 1 est également relié, par une résistance 21, à la base d'un transistor 22 qui est connectée à la masse par un condensateur 23. L'émetteur de ce transistor 22 est relié à la masse tandis que son collecteur est relié à la borne «12» du circuit intégré 15, par un condensateur 23, et également à la borne 13, par une résistance 24, cette borne 13 étant également connectée au pôle positif de l'alimentation par une résistance 25. Le collecteur du transistor 22 est relié également à la masse par un condensateur 26. La borne 11 du circuit intégré 15 est reliée à la masse par un condensateur 27.

La borne de sortie 9 du circuit intégré 15 est connectée, par une résistance 28, à la base d'un transistor 29 dont le collecteur est relié au pôle positif de la batterie, par une résistance 31 et dont l'émetteur est connecté à la base du transistor de puissance 4.

Le fonctionnement du dispositif de secours qui vient d'être décrit est le suivant:

Lorsque l'interrupteur de commande 1 est ouvert le circuit intégré 15 fonctionne partiellement en oscillateur et il délivre à sa borne de sortie «9» un courant alternatif de fréquence égale à 200 Hz par exemple qui est appliqué, après amplification par le transistor de puissance 4, à la bobine d'allumage 5 et aux bougies 6.

L'utilisateur ferme l'interrupteur de commande 1 en même temps qu'il actionne le démarreur. Ceci a pour effet d'appliquer au circuit intégré 15, par le transistor 13, une impulsion de courte durée, cette impulsion étant transmise à la borne «6» du circuit intégré 15. Il en résulte un signal d'état à la borne «5» qui fait passer le transistor 18 à l'état conducteur et le signal du collecteur de celui-ci qui est appliqué à la borne «10» du circuit intégré 15, provoque un blocage de la partie constituant l'oscillateur. Autrement dit, dès que l'on ferme l'interrupteur de commande 1, on supprime l'émission du signal alternatif à la borne de sortie «9» du circuit intégré 15. Comme l'utilisateur, en même temps qu'il ferme l'interrupteur de commande 1, actionne le démarreur, le moteur tourne donc pendant une certaine période de temps sans que la bobine d'allumage 5 soit parcourue par un courant alternatif.

A la fin de la période de temps prédéterminée, le signal d'inhibition appliqué à la borne «10» disparaît et l'oscillateur est remis en fonctionnement. Toutefois sa fréquence est alors abaissée par rapport à la fréquence initiale, du fait que le transistor 22 a été rendu conducteur par suite de la fermeture de l'interrupteur 1. Ceci a pour effet de mettre en court-circuit le condensateur 26 et d'abaisser la fréquence de l'oscillateur. Par exemple si la fréquence initiale est de 200 Hz, la fréquence fournie alors à la borne de sortie «9» tombe à 100 Hz. Le signal de fréquence 100 Hz est ensuite appliqué, par le transistor 29, au transistor de puissance 4 et ensuite, après amplification, à la bobine d'allumage 5 et aux bougies 6. Ce signal à basse fréquence est appliqué jusqu'à ce que le moteur démarre. A ce moment-là le conducteur du véhicule relâche l'interrupteur de commande 1 si bien que l'oscillateur fonctionne alors à la fréquence plus élevée de 200 Hz qui est mieux adaptée au régime normal du moteur, la fréquence basse de 100 Hz convenant à la période de lancement du moteur.

Le dispositif suivant l'invention peut être utilisé soit avec la bobine d'allumage 5 du véhicule soit avec sa propre bobine.

Il peut être également utilisé en permanence conjointement avec un allumage classique à rupteur 32 ou encore avec un allumage électronique 33. Des commutateurs 34 et 35 permettent de mettre en service l'allumage électronique 33, l'allumage classique 32 ou le dispositif d'allumage de secours suivant l'invention. Le commutateur 34 est branché entre la base du transistor 29 et d'une part la résistance 28 et d'autre part un transistor faisant partie de l'allumage électronique 33. Par ailleurs le rupteur du dispositif d'allumage classique 32 est connecté d'une part au transistor de l'allumage électronique 33 et d'autre part au commutateur 35 qui est branché entre le transistor de puissance 4 et la bobine d'allumage 5.

## Revendications

1. Dispositif d'allumage de secours pour moteurs thermiques à allumage commandé, le circuit d'allumage dudit moteur comportant une bobine d'allumage à l'enroulement secondaire de laquelle sont connectées les bougies des divers cylindres du moteur, le dispositif comporant une alimentation électrique stabilisée (7), un transistor de puissance (4) et un oscillateur (2) relié à ladite alimentation, la sortie de l'alimentation étant connectée au transistor de puissance (4) qui peut être branché en série avec l'enroulement primaire de la bobine d'allumage (5), et un interrupteur de commande (1) normalement ouvert et que l'on ferme en même temps que l'on actionne le démarreur, caractérisé en ce qu'il comprend des moyens (22, 26) pour modifier la fréquence de fonctionnement de l'oscillateur suivant que l'interrupteur de commande (1) est ouvert ou fermé, de manière que l'oscillateur fonctionne à une première fréquence relativement basse tant que l'interrupteur de commande (1) est fermé et à une seconde fréquence plus élevée que la précédente lorsque l'interrupteur (1) est ouvert, et un circuit de temporisation connecté à l'oscillateur et à l'interrupteur de commande de manière à inhiber le fonctionnement de l'oscillateur pendant une période de temps prédéterminée après l'instant de la fermeture de l'interrupteur de commande (1) et pour laisser ensuite l'oscillateur fonctionner à la première fréquence relativement basse tant que l'interrupteur de commande (1) est maintenu fermé, c'est-à-dire tant que l'on actionne le démarreur pour faire tourner le moteur.

## Claims

1. An emergency ignition device for thermal engines with controlled ignition, the ignition circuit comprising an ignition coil, to the secondary winding of which the spark plugs of the various cylinders of the engine are connected, comprising a stabilized electrical supply (7), a power transistor (4) and an oscillator (2) connected to said electrical supply, the output of the electrical supply being connected to the power transistor (4) which may be connected in series with the primary winding of the ignition coil (5) and a normally open control switch (1) which is closed at the same time as the starter is actuated, characterized in that it comprises means (22, 26) for modifying the operational frequency of the oscillator depending on whether the control switch (1) is open or closed, so that the oscillator operates at a first relatively low frequency as long as the control switch (1) is closed and at a second frequency higher than the preceding one when the switch (1) is open, and a time delay circuit connected to the oscillator and the control switch so as to inhibit operation of the oscillator during a predetermined period of time after the instant of closure of the control switch (1) and then to allow the oscillator to operate at the first relative low frequency as long as the control switch (1) is maintained closed, i.e. as long as the starter is actuated to rotate the engine.

## Patentansprüche

1. Hilfszündanlage für Brennkraftmaschinen mit einer gesteuerten Zündung mit einer Zündspule, mit deren Sekundärwicklung die Zündkerzn der verschiedenen Motorzylinder verbunden sind, wobei die Anlage eine stabilisierte elektrische Versorgung (7), einen Leistungstransistor (4) und einen Oszillator (2) aufweist, der mit dieser Versorgung verbunden ist, deren Ausgang mit dem Leistungstransistor (4) verbunden ist, der mit der Primärspule der Zündspule (5) in Reihe geschaltet sein kann, sowie einen Steuerunterbrecher (1), der normalerweise offen ist und zugleich mit der Betätigung des Anlassers geschlossen wird, dadurch gekennzeichnet, dass sie Mittel (22, 26) zur Modifizierung der Betriebsfrequenz des Oszillators je nachdem, ob der Steuerunterbrecher (1) geöffnet oder geschlossen ist, aufweist, derart, dass der Oszillator mit einer ersten, relativ niedrigen Frequenz betrieben wird, solange der Steuerunterbrecher (1) geschlossen ist, und mit einer zweiten, höheren als der ersten Frequenz, wenn der Unterbrecher (1) geöffnet ist, und dass ein Verzögerungskreis mit dem Oszillator und dem Steuerunterbrecher derart verbunden ist, dass der Betrieb des Oszillators unmittelbar nach dem Schliessen des Steuerunterbrechers (1) während einer vorgegebenen Zeitspanne eingestellt wird, und dass anschliessend der Oszillator mit der ersten, relativ niedrigen Frequenz betrieben wird, solange der Steuerunterbrecher (1) geschlossen gehalten wird, d.h. solange man den Anlasser betätigt, um den Motor in Umdrehung zu versetzen.
